# EUROPÄISCHE PATENTSCHRIFT

(11) **EP 0 129 718 B1**
(45) Veröffentlichungstag und Bekanntmachung des Hinweises auf die Patenterteilung: **10.09.1986**
(21) Anmeldenummer: 84105872.0
(22) Anmeldetag: 23.05.1984
(51) Int. Cl.: B65H 29/04

(54) **Vorrichtung zur Entnahme von bedruckten Bogen für deren Begutachtung**
Apparatus for sampling signatures
Dispositif pour le prélèvement d'échantillon des feuilles imprimées

(30) Priorität: 22.06.1983 DE 3322342
(43) Veröffentlichungstag der Anmeldung: 02.01.1985
(62) Teilanmeldung aus: 85113162.3
(73) Patentinhaber: Heidelberger Druckmaschinen Aktiengesellschaft, D-69019 Heidelberg (DE)
(72) Erfinder: Wirz, Arno, D-6901 Bammental (DE)
(74) Vertreter: Stoltenberg, Heinz-Herbert Baldo

## Beschreibung

Die Erfindung betrifft eine Vorrichtung zur Entnahme von bedruckten Bogen für deren Begutachtung oder Aussonderung aus dem Ausleger einer Bogenrotationsdruckmaschine gemäß dem Oberbegriff des Anspruchs 1.

Eine übliche Methode zur Entnahme eines Druckbogens zu dessen Begutachung ist, daß bei laufender Maschine nach Abklappen der vorderen Bogenanschläge der Bogen von Hand im richtigen Augenblick herausgezogen wird und die Bogenanschläge schnell wieder hochgeklappt werden.

Insbesondere bei hohen Druckgeschwindigkeiten der Maschine und entsprechender Geschwindigkeit des heranschießenden Bogens ist diese Art der Bogenentnahme für den Durchführenden äußert schwierig und stellt an seine Geschicklichkeit große Anforderungen. Dabei ist unter Umständen eine nicht zu unterschätzende Verletzungsgefahr gegeben. Außerdem wurden die frisch bedruckten Bogen hierbei verschmiert.

Als druckschriftlicher Stand der Technik ist zunächst die GB-PS-782 298 zu nennen, die eine Hilfseinrichtung zur Unterstützung der vorbeschriebenen manuellen Tätigkeit zum Inhalt hat. Dabei wird durch Herabklappen der vorderen Bogenanschläge eine Bogengleitfläche geschaffen, über die der Probebogen nach außen befördert werden soll. Die Funktionsfähigkeit dieser Vorrichtung setzt grundsätzlich ein relativ spätes Öffnen der Kettengreifer voraus, was bei den heute üblichen, sehr hohen Druckgeschwindigkeiten nicht durchführbar ist, wenn im Normalbetrieb gewährleistet sein soll, daß der zu stapelnde Bogen sauber und plan abgelegt wird und eine inexakte Stapelkante infolge Zurückprallens von den Bogenanschlägen nicht auftreten darf.

Eine ähnliche Einrichtung ist in der DE-PS-394 052 beschrieben. Die Druckbogenentnahme erfolgt dort durch Außerkraftsetzen der Greiferöffnungskurve, so daß der Bogen erst später durch eine zweite Greiferöffnungskurve freigegeben wird. Das außerkraftsetzen der im normalen Durckbetrieb wirkenden Greiferöffnungskurve erfolgt durch relativ umständliches seitliches Verstellen derselben, wie auch der weitergeführte Druckbogen nach dessen verzögertem Freigeben durch die kettengreifer ziemlich unkontrolliert einer Zwischenablage zugeführt wird, von wo er dann entnommen werden kann.

Wie in der erstgenannten Druckschrift ist auch hier die Arbeitsweise bei hohen Druckge" schwindigkeiten nicht geeignet und wird insofern heutigen Anforderungen nicht gerecht.

Die letztlich zu nennende US-PS-3191 928 zeigt ebenfalls eine Probebogenentnahmevorrichtung, bei der zwei aufeinanderfolgende Greiferöffnungskurven vorgesehen sind, wobei die erstere durch Verschwenken in und außer Funktion bringbar ist.

Aufgrund der seitlichen Anordnung der Bedienungseinrichtung zum Außer-Funktion-Setzen der ersten Greiferöffnungskurve ist es der Bedienungsperson unmöglich, den nach außen geförderten Probebogen unmittelbar von Hand abzunehmen. Eine zusäztliche Auslagestapelvorrichtung ist daher erforderlich.

Darüber hinaus sind Zeitpunkt und Dauer für das Außer-Funktion-Setzen dieser Greiferöff• nungskurve zum Entnehmen einer bestimmten Anzahl von Papierbogen durch den dort gezeigten Mechanismus nicht eindeutig und mit der gewünschten Sicherheit vorbestimmbar.

Von diesem Stand der Technik ausgehend, ist es die Aufgabe vorliegender Erfindung, eine Vorrichtung zum Druckbogenentnahme zu schaffen, mit der die vorgenannten Mängel beseitigt werden und mit der bei voller Druckgeschwindigkeit, ohne Beeinflussung der Druckqualität bei allen Papiersorten eine einfache und sichere Druckbogenentnahme, insbesondere auch ohne Gefahr für den Ausführenden, gewährleistet ist.

Diese Aufgabe wird erfindungsgemäß durch die Merkmale des Kennzeichens des Anspruchs 1 gelöst.

Die Vorteile der erfindungsgemäßen Vorrichtungen liegen insbesondere in deren äußerst einfacher Bedienbarkeit. So genügt es beispielsweise zur Entnahme eines einzigen Probebogens, bei der Ausführung gemäß Fig. 1-3 den Handgriff nur kurz herauszuziehen, um die Greiferöffnungskurve an die rotierende Steuerkurve anzustellen. Nach Ausgabe dieses Probebogens kehrt die Greiferöffnungskurve selbsttätig wieder in ihre ursprüngliche Stellung zurück. In der Ausführungsform gemäß Fig. 4 ist durch die elektromechanische Betätigung des Sperrklinkenmechanismus über einen entsprechend gesteuerten Wählschalter die Anzahl der auszugebenden Bogen vorbestimmbar. Auch dort kehrt die verschwenkte Greiferöffnungskurve nach Ausgabe der vorbestimmten Anzahl von Bogen in ihre ursprüngliche Stellung zurück.

Allen Ausführungen gemeinsam ist der wesentliche Vorteil, daß der Maschinenbediener am Orte der Bogenausgabe, d. h. im hinteren, stirnseitigen Bereich des Auslegers, sich aufhalten und beispielsweise mit seiner einen Hand den Handgriff oder Wählschalter betätigen kann, während er mit der anderen Hand den von der Transporteinrichtung nach außen geförderten Bogen in Empfang nehmen kann. Eine zusätzliche Auslagestapelvorrichtung ist dabei nicht erforderlich.

Die Zeichnungen, in denen die Erfindung anhand von Ausführungsformen dargestellt ist, zeigen dabei im einzelnen :
Figur 1 das hintere Kettenrad der Kettengreiferauslage in der Seitenansicht mit der erfindungsgemäßen Vorrichtung zur Druckbogenentnahme,
Figur 2 die Draufsicht des hinteren Bereiches der Kettengreiferauslage gemäß Fig. 1,
Figur 3 die Vorrichtung gemäß Fig. 1, jedoch in der für die Druckbogenentnahme eingestellten Position,
Figur 4 eine weitere Ausführungsform mit modifizierter Betätigung des Sperrmechanismus.

Die Fig. 1 und 2 zeigen den hinteren Teil des Aufbaues des Bogenausiegers. In den Seitenwänden 1, 2 sind auf der Welle 3 die hinteren Kettenräder 4, 5 drehfest gelagert, auf denen die Greiferketten 6, 9 ablaufen, die in entsprechenden Abständen mit Greiferreihen 7 versehen sind, welche den Papierbogen 8 dem Stapel 45 zuführen.

Ebenfalls auf der Welle 3 sind axial verschiebbar, aber drehfest, zwei Stützscheiben 10, 11 gelagert, welche die Bogenführung insbesondere bei der Druckbogenentnahme gemäß Fig. 3 unterstützen. Vordere Bogenanschläge 12 sorgen weiterhin für eine saubere Stapelbildung.

An einer der Seitenwände 2 ist am Anlenkpunkt 13 ein Schwenkhebel 14 drehbar gelagert. Dieser Schwenkhebel 14 trägt, durch zwei Halteschrauben 15 gehalten, einen Kurvenhebel 16, der mit der Greiferöffnungskurve 17 ausgestattet ist, an der die Kurvenrolle 18 der Greiferreihe 7 bei der Bogenauslage zur Stapelbildung abrollt und so die Greiferöffnung bewirkt. Im vorderen Bereich des Kurvenhebels 16 ist weiterhin eine Kurvenrolle 19 daran drehbar gelagert, die allerdings bei der stapelbildenden Bogenauslage keine Funktion hat.

Eine am Kurvenhebel 16 angreifende und sich an einer an der Seitenwand 2 befestigten Halterung 20 abstützende Druckfeder 21 drückt den Schwenkhebel 14 mit dem daran angebrachten Kurvenhebel 16 gegen einen Sperrhebel 22. Der an dem aus dem Ausleger bzw. dem stirnseitigen Bereich der Seitenwand 2 herausragenden Ende mit einem Handgriff 23 versehene Sperrhebel 22 ist durch einen an der Seitenwand 2 befestigten Lagerbock 24 gehalten und geführt und wird weiterhin durch die Druckfeder 25 in der in Fig. 1 dargestellten Position gehalten.

Fig. 3 schließlich zeigt die Druckbogenentnahme-Einrichtung in der dafür eingestellten Position. Zu diesem Zweck wird manuell der Sperrhebel 22 entgegen der Federkraft der Druckfeder 25 nach hinten gezogen, so daß sich der Kurvenhebel 16 bzw. die daran angebrachte Kurvenrolle 19 unter Einwirkung der Druckfeder 21 an die mit der Welle 3 drehfest verbundene Steuerkurve 26 anlegen kann. Die Phasenlage der Steuerkurve 26 ist dabei so gewählt, daß beim Passieren der Greiferreihe 7 deren Kurvenrolle 18 mit der Greiferöffnungskurve 17 nicht in Kontakt gerät und somit ein Freigeben des Bogens 8 unterbleibt. Dieser wird daher weitertransportiert, bis die Kurvenrolle 18 mit einer stationär angebrachten weiteren Greiferöffnungskurve 27 in Berührung kommt. Die dann eingeleitete Öffnung der Greiferreihe 7 gibt den Bogen frei, der nun in einen am hinteren Ende des Auslegers angebrachten Führungskanal 28 einläuft und von dort nach außen geführt wird. Durch Andrückfedern 29 federnd gelagerte und an den Stützscheiben 10, 11 sich abstützende Transportrollen 30 wird die Weiterleitung des auszugebenden Papierbogens 8 sichergestellt.

Fig. 4 zeigt eine der vorbeschriebenen Ausführungsform ähnliche Ausgestaltung der erfindungsgemäßen Vorrichtung. Der wesentliche Unterschied ist dabei, daß Einleitung und Durchführung der Druckbogenentnahme nicht manuell, sondern elektromechanisch erfolgt.

Dabei wird der Sperrhebel 31 bzw. dessen Position durch einen an seinem unteren Anlenkpunkt 32 angreifenden Magnetschalter 33 bestimmt. Während der stapelbildenden Bogenauslage ist der Sperrhebel 31 bei nicht aktiviertem Magnetschalter 33 aufgrund der Federkraft der Druckfeder 48 gegen den Kurvenhebel 16 geschwenkt und fixiert diesen, so daß die an ihm angebrachte Greiferöffnungskurve 17 wirksam werden kann.

Für die Betätigung des Magnetschalters 33 ist am stirnseitigen Bereich der Seitenwand 2 ein Wählschalter 34 vorgesehen, über den, durch entsprechende elektrische Steuerelemente einfach durchführbar, eine Einzelbogenentnahme oder über z. B. Zeitrelais bzw. Zählschalter auch eine zahlenmäßig vorgebbare Mehrbogenentnahme eingeleitet werden kann. Eine Zähleinheit 35 kann zu diesem Zweck mit einer Tastrolle 36 die Steuerkurve 26 abtasten und somit deren Umdrehungen bzw. die ausgegebenen Druckbogen 8 zählen. Ein in beiden Ausführungsformen auf der Steuerkurve 26 vorgesehener kleiner Überhub 46 ermöglicht jeweils das Einrasten des Sperrhebels 22, 31 in die Grundstellung zum entsprechenden Zeitpunkt.

## Patentansprüche

1. Vorrichtung zur Entnahme von bedruckten Bogen für deren Begutachtung oder Aussonderung aus dem Ausleger einer Bogenrotationsdruckmaschine mit Kettenausleger und daran angebrachten Greiferreihen mit einer ersten Greiferöffnungskurve, die aus einer die Greiferöffnung bewirkenden Position wegschwenkbar ist, und mit einer zweiten, nachgeschalteten Greiferöffnungskurve, die bei verzögerter Greiferöffnung die Entnahme eines Bogens einleitet, dadurch gekennzeichnet, daß die erste Greiferöffnungskurve (17), durch einen Sperrklinkenmechanismus (22-25, 31-34) ausgelöst, an eine rotierende Steuerkurve (26) stellbar ist und von dieser zwischen ihrer die Greiferöffnung bewirkenden und der weggeschwenkten, diese verhindernden Position verschwenkt wird, und daß der mittels der zweiten, nachgeschalteten Greiferöffnungskurve (27) verzögert freigegebene Papierbogen (8) von der Greiferreihe (7) unmittelbar einer ihn weiterführenden Transporteinrichtung (10, 11, 28-30) zugeführt sind.

2. Vorrichtung nach Anspruch 1, dadurch gekennzeichnet, daß die erste Greiferöffnungskurve (17) um einen Anlenkpunkt (13) verschwenkbar ist und sich unter Federdruck entweder an einem Sperrhebel (22, 31) des Sperrklinkenmechanismus oder an der Steuerkurve (26) abstützt.

3. Vorrichtung nach Anspruch 2, dadurch gekennzeichnet, daß der Sperrhebel (22) des Sperrklinkenmechanismus (22-25) manuell in die die Greiferöffnungskurve (17) stützende oder freigebende Position bringbar ist.

4. Vorrichtung nach Anspruch 2, dadurch gekennzeichnet, daß der Sperrhebel (31) elektromechanisch betätigt in die die Greiferöffnungskurve (17) stützende bzw. freigebende Position bringbar ist.

5. Vorrichtung nach Anspruch 4, dadurch gekennzeichnet, daß für die Betätigung des Sperrhebels (31) ein über einen Wählschalter (34) aktivierbarer Magnetschalter (33) vorgesehen ist, wobei über den Wählschalter (34) die Entnahme eines oder mehrerer Druckbogen vorbestimmbar ist.

6. Vorrichtung nach Anspruch 4, dadurch gekennzeichnet, daß über eine an die Steuerkurve (26) angestellte Zähleinrichtung (35, 36) die ausgegebenen Papierbogen (8) zählbar sind.

7. Vorrichtung nach Anspruch 2, dadurch gekennzeichnet, daß die Steuerkurve (26) einen Überhub (46) aufweist, über den der Sperrhebel (22, 31) zum vorgegebenen Zeitpunkt unter Federdruck automatisch in die Grundstellung gelangt, in der er die erste Greiferöffnungskurve (17) in ihrer die Greiferöffnung bewirkenden Position hält.

8. Vorrichtung nach Anspruch 1, dadurch gekennzeichnet, daß nahe der zweiten, stationär angebrachten Greiferöffnungskurve (27) am hinteren Ende des Auslegers eine Bogentransporteinrichtung (10, 11, 28, 29, 30) vorgesehen ist, mit der der freigegebene Papierbogen (8) in einem Führungskanal (28) geführt und durch Transportrollen (10, 11, 30) nach außen gegeben wird.

9. Vorrichtung nach Anspruch 1, dadurch gekennzeichnet, daß die Betätigungsmittel (23, 24) zum Auslösen des Sperrklinkenmechanismus (22-25, 31-34) am stirnseitigen Bereich einer Maschinenseitenwand (2) angeordnet sind.

## Claims

1. A device for withdrawing printed sheets from the delivery of a sheet-fed rotary printing machine for examination or sorting purposes, said delivery being a chain delivery equipped with gripper rows, comprising a first gripper-opening cam which can be pivoted away from a position effecting the grippers to open and a second gripper-opening cam, being disposed downstream from the first one, initiating the withdrawing of a sheet by delaying the gripper opening, wherein, triggered by a pawl mechanism (22-25, 31-34), the first gripper-opening cam (17) is engageable with a rotating control cam (26), said rotating control cam pivoting the first gripper-opening cam from the position effecting the gripper-opening to the pivoted-away position which prevents the grippers from opening, and wherein by means of the second gripper-opening cam (27), being disposed downstream from the first one, the retardingly disengaged sheets (8) are taken from the gripper row (7) and are directly fed to a conveying device (10, 11, 28-30) for further conveying the printed sheets.

2. A device according to Claim 1, wherein the first gripper-opening cam (17) is movable about a pivot (13) and is supported either by an arresting lever (22,31) of the pawl mechanism or the control cam (26) under spring pressure.

3. A device according to Claim 2, wherein the arresting lever (22) of the pawl mechanism (22-25) is manually movable into the position retaining and releasing the gripper-opening cam (17) respectively.

4. A device according to Claim 2, wherein, when actuated electromechanically, the arresting lever (31) is movable into the position retaining and releasing the gripper-opening cam (17) respectively.

5. A device according to Claim 4, wherein a magnet switch (33) activatable by means of a selector switch (34) is provided for actuating the arresting lever (31), whereby the withdrawal of one or more printed sheets can be predetermined by means of the selector switch (34).

6. A device according to Claim 4, wherein the delivered sheets (8) can be counted by means of a counting device (35, 36) being engaged with the control cam (26).

7. A device according to Claim 2, wherein the control cam (26) has an extra lift (46) via which, under spring pressure and at the given point of time, the arresting lever (22, 31) automatically moves to the initial position and retains this position in which the first gripper-opening cam (17) effects the grippers to open.

8. A device according to Claim 1, wherein at the tail end of the delivery, close to the second, stationarily arranged gripper-opening cam (27), there is provided a sheet-conveying device (10, 11, 28, 29, 30) by means of which the disengaged sheet (8) is guided in a guiding channel (28) and delivered to the outside by conveying rolls (10, 11, 30).

9. A device according to Claim 1, wherein the actuating means (23, 24) for the triggering of te pawl mechanism (22-25, 31-34) are arranged at the front-side region of a machine side wall (2).

## Revendications

1. Dispositif pour prélever des feuilles imprimées en vue de les vérifier ou de les éjecter, sur la recette d'une presse à imprimer rotative à feuilles comprenant une recette à chaîne et des rangées de pinces agencées sur cette recette, ce dispositif comprenant une première came d'ouverture des pinces qui peut être écartée par pivotement de la position qui détermine l'ouverture des pinces, et une deuxième came d'ouverture des pinces, placée en aval, qui déclenche le prélèvement d'une feuille avec ouverture des pinces retardée, caractérisé en ce que, lorsqu'elle est déclenchée par un mécanisme de cliquet d'arrêt (22-25, 31-34), la première came d'ouverture des pinces (17) peut être mise en appui contre une came de commande tournante (26) et être déplacée par cette came entre une position qui détermine l'ouverture des pinces et la position écartée qui inhibe l'ouverture des pinces, et en ce que la feuille de papier (8) libérée avec retard au moyen de la deuxième came d'ouverture des pinces (27), agencée en aval, est acheminée directement par la rangée de pinces (7) à un dispositif de transport (10, 11, 28, 30) qui la conduit plus loin.

2. Dispositif selon la revendication 1, caractérisé en ce que la première came d'ouverture des pinces (17) peut être déplacée par oscillation autour d'un point d'articulation (13) et s'appuie, sous la pression d'un ressort, soit contre un levier d'arrêt (22, 31) du mécanisme de cliquet d'arrêt, soit contre la came de commande (26).

3. Dispositif selon la revendication 2, caractérisé en ce que le levier d'arrêt (22) du mécanisme de cliquet d'arrêt (22-25) peut être amené manuellement dans la position qui retient la came d'ouverture des pinces (17) ou dans la position qui relâche cette came.

4. Dispositif selon la revendication 2, caractérisé en ce que le levier d'arrêt (31) peut être amené, par actionnement électro-mécanique, dans la position qui retient la came d'ouverture des pinces (17) ou dans la position qui relâche cette came.

5. Dispositif selon la revendication 4, caractérisé en ce que, pour l'actionnement du levier d'arrêt (31), il est prévu un contacteur électromagnétique (33) pouvant être activé par l'intermédiaire d'un sélecteur (34), avec possibilité de prédéterminer le prélèvement d'une ou de plusieurs feuilles imprimées au moyen du sélecteur (34).

6. Dispositif selon la revendication 4, caractérisé en ce que les feuilles de papier éjectées (8) peuvent être comptées au moyen d'un dispositif de comptage (35, 36) appuyé contre la came de commande (26).

7. Dispositif selon la revendication 2, caractérisé en ce que la came de commande (26) présente une bosse (46) sous l'effet de laquelle le levier d'arrêt (22, 31) se place automatiquement, à l'instant voulu et sous la pression d'un ressort, dans la position normale dans laquelle il retient la première came d'ouverture des pinces (17) dans sa position qui détermine l'ouverture des pinces.

8. Dispositif selon la revendication 1, caractérisé en ce qu'à proximité de la deuxième came d'ouverture des pinces (27), agencée en position fixe, il est prévu, à l'extrémité arrière de la recette, un dispositif de transport des feuilles (10, 11, 28, 29, 30) au moyen duquel la feuille de papier (8) libérée est conduite dans un couloir de guidage (28) et est éjectée par des rouleaux de transport (10, 11, 30).

9. Dispositif selon la revendication 1, caractérisé en ce que les moyens d'actionnement (23, 24) destinés à libérer le mécanisme de cliquet de blocage (22-25, 31-34) sont agencés dans la région frontale d'une paroi latérale (2) de la machine.
